# EUROPÄISCHE PATENTSCHRIFT

(11) **EP 1 606 781 B1**
(45) Veröffentlichungstag und Bekanntmachung des Hinweises auf die Patenterteilung: **07.03.2007**
(21) Anmeldenummer: 04714717.8
(22) Anmeldetag: 26.02.2004
(51) Int. Cl.: G08B 21/04

(54) **WARNSYSTEM FÜR UNTER GEFÄHRLICHEN BEDINGUNGEN TÄTIGE PERSONEN**
WARNING SYSTEM FOR INDIVIDUALS WORKING UNDER HAZARDOUS CONDITIONS
SYSTEME AVERTISSEUR POUR PERSONNES TRAVAILLANT DANS DES CONDITIONS RISQUEES

(30) Priorität: 24.03.2003 DE 10314135
(43) Veröffentlichungstag der Anmeldung: 21.12.2005
(73) Patentinhaber: MSA Auer GmbH, 12059 Berlin (DE)
(72) Erfinder: BOSS, Jürgen, 13089 Berlin (DE)
(74) Vertreter: Wablat, Wolfgang
(86) Internationale Anmeldenummer: PCT/DE2004/000378
(87) Internationale Veröffentlichungsnummer: WO 2004/086326

(56) Entgegenhaltungen:
- DE-A- 10 120 775

## Beschreibung

Die Erfindung betrifft ein Warnsystem für unter gefährlichen Bedingungen tätige Personen.

Bei einer Tätigkeit unter gefährlichen Einsatzbedingungen, zum Beispiel bei einem Feuerwehr- oder ähnlichem Katastropheneinsatz, ist es zum Schutz der Gesundheit und des Lebens der Einsatzkräfte üblich und erforderlich, die betreffenden Personen, die zumeist mit einem Pressluftatmer ausgerüstet sind, mit geeigneten Warngeräten auszustatten, die auf einen gesundheits- oder lebensgefährdenden Zustand hinweisen.

Eine aus der DE 199 36 893 bekannte Warnvorrichtung dieser Art ist mit einer Pressluftflasche verbunden, um über einen in das Warngerät integrierten Drucksensor den Druck in der Flasche zu erfassen oder aus dem aktuellen Druck und dem Druckabfall pro Zeiteinheit die verbliebene Druckluftmenge bzw. die noch verbleibende Einsatzzeit zu berechnen. Das Gerät enthält ferner einen Temperatursensor zum Erfassen der Außentemperatur und einen Bewegungssensor zur Detektion einer Bewegungslosigkeit des Geräteträgers. Die auf das Druckluftreservoir oder die Temperatur bezogenen Grenzwerte werden auf einem Display angezeigt, und beim Überschreiten bestimmter Grenzwerte der Temperatur oder des Druckes sowie bei einer Bewegungslosigkeit wird ein Alarm ausgelöst. Über eine in das Gerät integrierte Telemetrie können die gemessenen Daten zu einer Zentrale übertragen und dort ausgewertet und gespeichert werden, während in umgekehrter Richtung auch von der zentrale aus über die Telemetrie Einfluss auf das Warngerät ausgeübt werden kann, beispielsweise Alarmschwellen geändert, Alarme ausgelöst oder eine Kommunikation mit dem Geräteträger erfolgt. Dieses Warngerät ist jedoch insofern nachteilig, als seine Anwendung in einer Mehrzahl von Funktionen an das Anschließen an eine Pressluftflasche gebunden ist, es jedoch aus Kostengründen oder entsprechend dem jeweiligen Einsatzfall oftmals nicht erwünscht bzw. nicht erforderlich oder gar möglich ist, ein teueres Gerät anzuschaffen und zu benutzen.

Das in der DE 101 20 775 A1 beschriebene Überwachungs- und Warnsystem für im Brand- und Katastropheneinsatz tätige Rettungskräfte geht von einem Basisgerät mit einem Mikrocomputer, einer Messwert- und Alarmanzeige, einem Alarmgeber und einem Bewegungsmelder aus. Das Basisgerät und ein Telemetriemodul sind an ein der betreffenden Rettungskraft zugeordnetes, zum Beispiel in die Schutzbekleidung integriertes Bussystem angeschlossen. Eine Mehrzahl weiterer Überwachungs-, Kommunikations- oder Steuermodule kann wahlweise und austauschbar an den Bus oder über eine optische oder Funkverbindung an die Grundausstattung, bestehend aus Basismodul, Bus und Telemetriemodul, gekoppelt werden. Obgleich bei diesem Überwachungs- und Warnsystem bereits einzelne Module nach Bedarf hinzugefügt oder ausgetauscht werden können, ist es aufgrund der Kopplung an ein Bussystem relativ aufwendig und kann nicht, jedenfalls nicht mit vertretbarem Aufwand, für beliebige Einsatzfälle genutzt werden.

Der Erfindung liegt die Aufgabe zugrunde, ein Warnsystem für unter gefährlichen Bedingungen tätige Personen anzugeben, das ausgehend von einer einfach und kostengünstig ausgebildeten Basiseinheit in einem weiten Bereich einsetzbar ist und bei Bedarf - entsprechend dem jeweiligen Einsatzfall - kostengünstig erweitert werden kann.

Erfindungsgemäß wird die Aufgabe mit einem gemäß den Merkmalen des Schutzanspruchs 1 ausgebildeten Warnsystem gelöst. Aus den Unteransprüchen ergeben sich weitere Merkmale und vorteilhafte Ausgestaltungen der Erfindung.

Der Grundgedanke der Erfindung besteht mit anderen Worten in der Bereitstellung einer einfach, leicht, platzsparend und kostengünstig ausgebildeten Kontrolleinheit im Westentaschenformat, die, ausgerüstet mit einem Bewegungssensor und einem Alarmgeber, in bestimmten Fällen den Sicherheitsanforderungen, zum Beispiel bei einem Feuerwehreinsatz, bereits genügt und völlig unabhängig von anderen Ausrüstungsteilen, zum Beispiel einem Pressluftatmer oder einem elektrischen Leitungssystem, funktioniert. Die Anwendungsmöglichkeiten sind aus den zuvor genannten Gründen vielfältig. Da die "Westentaschen-Kontrolleinheit außerdem mit einem Empfänger, einer Anzeige und einem Speicher ausgestattet ist, kann diese entsprechend den finanziellen Möglichkeiten und dem Bedarf wahlweise, und zwar mit einem an einen Pressluftatmer gekoppelten Funk-Manometer und/oder mit einer Funk-Vitalfunktionssensorik und/oder einem Funk-Messgerät zur Erfassung von Temperatur, Gaszusammensetzung und dgl., zu einem umfassenden, komfortablen Warnsystem, das außerdem noch durch ein Datenfunkgerät und/oder ein Sprechfunkgerät ergänzt werden kann, vervollkommnet werden. Das heißt, es wird ein kostengünstiges Warngerät für jeden Einsatzfall, für Feuerwehr- oder Katastropheneinsätze ebenso wie für Skiläufer, Wanderer, Bergsteiger, Bergrettungsdienste und dgl., zur Verfügung gestellt, das in vielen Fällen bereits völlig ausreichend und daher kostengünstig ist, aber im Bedarfsfall und wenn die entsprechenden finanziellen Mittel zur Verfügung stehen, auf einfachste Weise erweitert werden kann.

Ein Ausführungsbeispiel der Erfindung wird anhand der in einem Blockschaubild wiedergegebenen Darstellung eines Warnsystems näher erläutert.

Kernstück des Warnsystems ist ein hier wegen der vorteilhaften platzsparenden Ausbildung als "Westentaschen"-Kontrolleinheit 1 bezeichnetes Basisgerät. Diese einfache und leichte Basiswarngerät, das unabhängig von einem Pressluftatmer oder einem Bussystem und auch unabhängig von dem betreffenden Anwendungsfall jederzeit in der "Westentasche" mitgeführt werden kann und beispielsweise auch von Extremsportlern, Ordnungskräften, bei einem militärischen Einsatz und dergleichen mehr benutzt werden kann, ist mit einem Bewegungssensor 2 nebst Alarmgeber 3, einem Empfänger 4 nebst Anzeige 5 und einem Speicher 6 zur Aufzeichnung von Vorkommnissen ausgestattet. Die selbstverständlich mit Bedienelementen und integrierter Stromversorgung (nicht dargestellt) versehene einfache Kontrolleinheit 1 gewährleistet mit dem Bewegungssensor und dem Alarmgeber, dem Empfänger und der Anzeige zur Datenübermittlung und -darstellung von außen sowie dem Speicher bereits in vielen Einsatzfällen eine ausreichende Sicherheit, bietet aber zugleich mit dem Alarmgeber und dem Empfänger auch die Voraussetzung für eine Erweiterung des zunächst nur aus der Kontrolleinheit 1 bestehenden Warnsystems für andere Einsatzfälle mit höheren Sicherheitsanforderungen.

So ist, wie die Zeichnung zeigt, bei einer mit einem Pressluftatmer 7 ausgestatteten Person an die Pressluftflasche des Pressluftatmers ein Funkmanometer 8, das heißt, ein mit einem Kurzstreckensender 9 kombinierter digitaler Drucksensor 10, angeschlossen. Die von dem Funkmanometer 8 gesendeten Druckdaten werden vom Empfänger 4 der Kontrolleinheit 1 empfangen und auf der Anzeige 5 angezeigt. Beim Über- oder Unterschreiten bestimmter Druckparameter des Pressluftatmers 7 wird am Alarmgeber 3 der Kontrolleinheit 1 ein Alarm ausgelöst.

Je nach Einsatzfall und Sicherheitsanforderungen kann die "Westentaschen"-Kontrolleinheit 1 zusätzlich zum Funkmanometer 8 oder alternativ mit einer Funk-Vitalfunktionssensorik 11, das ist mindestens ein mit einem Kurzstreckensender 12 kombinierter Vitalsensor 13 zur Erfassung von vitalen Messdaten der betreffenden Einsatzkraft, ausgestattet werden.

Eine andere Möglichkeit zur zusätzliche oder alternativen Erweiterung der "Westentaschen"-Kontrolleinheit 1 besteht in der Anwendung eines mit der Kontrolleinheit 1 kommunizierenden Funk-Messgerätes 14, das heißt, der Kombination mindestens eines die Umgebungsbedingungen (Gaszusammensetzung, Temperatur) erfassenden Gas-/Temperatursensors 15 mit einem Kurzstreckensender 16. Wenn ein solches Funk-Messgerät 14 von der betreffenden Einsatzkraft mitgeführt wird, empfängt der Empfänger 4 der Kontrolleinheit 1 die von dem Funkmessgerät 14 gemessenen und gesendeten Umgebungsdaten, die von der Anzeige 5 der Kontrolleinheit 1 angezeigt und von dem Speicher 6 gespeichert werden und beim Über- oder Unterschreiten bestimmter Grenzwerte am Alarmgeber 3 einen Alarm auslösen.

Darüber hinaus umfasst das Warnsystem ein ebenfalls separates, an die "Westentaschen"-Kontrolleinheit 1 jeweils über eine physische Verbindung 17 zusätzlich anschließbares Datenfunkgerät 18 zur Übertragung der von der Kontrolleinheit 1 empfangenen und in deren Speicher 6 gespeicherten Daten, nämlich Bewegungslosigkeit und Flaschendruck und/oder Vitalfunktionsdaten und/oder Temperatur- und Gasmessdaten, an eine Zentrale und/oder ein datenfähiges Sprechfunkgerät zur Sprachkommunikation mit einer anderen Kontrolleinheit und/oder der Zentrale. Zusätzlich oder alternativ ist weiterhin der Anschluss einer separaten Kamera 20 und/oder einer Wärmebildkamera 21 möglich.

### Bezugszeichenliste

- 1: Westentaschen-Kontrolleinheit
- 2: Bewegungssensor
- 3: Alarmgeber
- 4: Empfänger
- 5: Anzeige
- 6: Speicher
- 7: Pressluftatmer
- 8: Funk-Manometer
- 9: Kurzstreckensender
- 10: Digitaler Drucksensor
- 11: Funk-Vitalfunktionssensorik
- 12: Kurzstreckensender
- 13: Vitalsensor
- 14: Funk-Messgerät
- 15: Gas-/Temperatursensor
- 16: Kurzstreckensender
- 17: Physische Verbindung
- 18: Datenfunkgerät
- 19: Sprechfunkgerät
- 20: Kamera
- 21: Wärmebildkamera

## Patentansprüche

1. Warnsystem für unter gefährlichen Bedingungen tätige Personen, das eine Kontrolleinheit mit einem Bewegungssensor (2), einer Anzeige (5) und einen Alarmgeber (3) umfasst, **dadurch gekennzeichnet, dass**
- in die Kontrolleinheit ein Speicher (6) zur Aufzeichnung von Vorkommnissen und ein Empfänger (4) integriert sind;
- die Kontrolleinheit (1) als autarkes Basiswarngerät fungiert; oder unmittelbar über eine Funkverbindung wahlweise mit einem Funkmanometer (8)und/oder einer Funk-Vitalfunktionssensorik (11) und/oder einem Funk-Messgerät (14) kombinierbar ist; und
- an die Kontrolleinheit (1) über eine physische Verbindung (17) ein Datenfunkgerät (18) und/oder ein Sprechfunkgerät (19) anschließbar sind.

2. Warnsystem nach Anspruch 1, **dadurch gekennzeichnet, dass** das Funk-Manometer (8) ein an eine Pressluftflasche angeschlossener, mit einem Kurzstreckensender (9) ausgerüsteter digitaler Drucksensor (10) ist.

3. Warnsystem nach Anspruch 1, **dadurch gekennzeichnet, dass** die Funk-Vitalfunktionssensorik (11) mindestens einen mit einem Kurzstreckensender (12) kombinierten Vitalsensor (13) zur Erfassung von vitalen Messdaten des Benutzers umfasst.

4. Warnsystem nach Anspruch 1, **dadurch gekennzeichnet, dass** das Funk-Messgerät (14) einen an einen Kurzstreckensender (16) gekoppelten Gas- oder Temperatursensor (15) umfasst.

5. Warnsystem nach Anspruch 1, **dadurch gekennzeichnet, dass** an die Kontrolleinheit (1) eine Kamera (20) und/oder eine Wärmebildkamera (21) koppelbar sind.

## Claims

1. A warning system for people working in hazardous conditions comprising a control unit (1) that includes a motion detector (2), a display (5), and an alarm transmitter (3), **characterized in that**
- a memory (6) for recording incidents and a receiver (4) are integrated into the control unit (1) ;
- the control unit (1) operates as a standalone base warning unit; or is immediately via radio link optionally combinable with a radio pressure gauge (8) and/or a vital function radio monitor (11) and/or a radio measuring device (14); and
- a radio data transmitter (18) and/or a walkie talkie (19) are connectable to the control unit (1) via a physical link (17).

2. The warning system according to claim 1, **characterized in that** the radio pressure gauge (8) is a digital pressure sensor (10) with a short-distance transmitter (9) connected to a compressed-air cylinder.

3. The warning system according to claim 1, **characterized in that** the vital function radio monitor (11) includes at least a vital sensor (13) combined with a short-distance transmitter (12) for collecting the user's vital data.

4. The warning system according to claim 1, **characterized in that** the radio measuring device (14) includes a gas or temperature sensor (15) coupled to a short-distance transmitter (16).

5. The warning system according to claim 1, **characterized in that** a camera (20) and/or thermal image camera (21) can be coupled to the control unit (1).

## Revendications

1. Système avertisseur pour personnes travaillant dans des conditions dangereuses, qui comprend une unité de contrôle avec un capteur de mouvements (2), un affichage (5) et un émetteur d'alarme (3),
**caractérisé en ce que**
- une mémoire (6) pour enregistrer des événements et un récepteur (4) sont intégrés dans l'unité de contrôle,
- l'unité de contrôle (1) fait office d'appareil avertisseur de base autonome ; ou peut être combinée directement via une liaison radio au choix avec un manomètre radioémetteur (8) et/ou un système de capteur radioémetteur de fonctions vitales (11) et/ou un appareil de mesure radioémetteur (14) ; et
- un appareil de communication mobile de données (18) et/ou un appareil radiotéléphonique (19) peuvent être raccordés à l'unité de contrôle (1) via une liaison physique (17).

2. Système avertisseur selon la revendication 1, **caractérisé en ce que** le manomètre radioémetteur (8) est un capteur de pression numérique (10) branché à une bouteille d'air comprimé et équipé d'un émetteur à courtes distances (9).

3. Système avertisseur selon la revendication 1, **caractérisé en ce que** le système de capteur radioémetteur de fonctions vitales (11) comprend au moins un capteur vital (13) combiné à un émetteur à courtes distances (9) pour détecter des données vitales mesurées de l'utilisateur.

4. Système avertisseur selon la revendication 1, **caractérisé en ce que** l'appareil de mesure radioémetteur (14) comprend un capteur de gaz ou de température (15) accouplé à un émetteur à courtes distances (16).

5. Système avertisseur selon la revendication 1, **caractérisé en ce qu'**une caméra (20) et/ou une caméra à imagerie thermique (21) peuvent être accouplées à l'unité de contrôle (1).
